# EUROPÄISCHE PATENTSCHRIFT

(11) **EP 0 111 712 B1**
(45) Veröffentlichungstag und Bekanntmachung des Hinweises auf die Patenterteilung: **09.11.1988**
(21) Anmeldenummer: 83111016.8
(22) Anmeldetag: 04.11.1983
(51) Int. Cl.: F42B 13/04, F42B 13/16

(54) **Unterkalibriges Wuchtgeschoss grossen Länge/Durchmesser-Verhältnisses**
Sub-calibre penetrator with a high length-to-diameter ratio
Projectile sous-calibré à énergie cinétique de grand allongement

(30) Priorität: 18.11.1982 DE 3242591
(43) Veröffentlichungstag der Anmeldung: 27.06.1984
(73) Patentinhaber: Rheinmetall GmbH, 40880 Ratingen (DE)
(72) Erfinder: Becker, Wilfried, D-4000 Düsseldorf (DE); Bisping, Bernhard, D-4030 Ratingen 6 (DE)
(74) Vertreter: Podszus, Burghart, Dipl.-Phys.

(56) Entgegenhaltungen:
- EP-A- 0 051 375
- EP-A- 0 073 385
- GB-A- 579 205
- GB-A- 1 095 992
- US-A- 2 393 648
- US-A- 4 108 072
- US-A- 4 353 305

## Beschreibung

Die Erfindung betrifft ein leitwerkstabilisiertes Pfeilgeschoß als unterkalibriges Wuchtgeschoß mit den Merkmalen des Oberbegriffes des Patentanspruches 1.

Ein Wuchtgeschoß der vorgennanten Gattung ist bekannt aus der US-A-4,353,305. Der Zwischenkörper umschließt in einer Hülle oder einer metallischen Einbettung vorgeformte Streuprojektile. Beim Auftreffen auf ein gepanzertes Ziel soll der Spitzenkörper gegen eine äußere Zielplatte eine Schadwirkung in Form eines Durchschlages oder einer Eindrückung entfalten.

Ist das Ziel nur einfach gepanzert, sollen sich die Streuprojektile hinter der Zielplatte in Form eines Kegels verteilen und damit einen möglichst großen Raum in ihre Schadwirkung einbeziehen. Zur besseren Verteilung der Streuprojektile können die dem Zwischenkörper zugewandten Bereiche des Spitzen- und des Hauptkörpers spitzkegelig ausgebildet sein. Außerdem kann im Zentralbereich des Zwischenkörpers eine Sprengladung angeordnet sein, um die Streuenergie zu erhöhen. Bei einem mehrfach gepanzerten Ziel sollen die Streuprojektile gemeinschaftlich mit Bruchstücken aus der ersten Zielplatte und dem nachfolgenden Hauptkörper gegen eine zweite Zielplatte wirksam werden. Nachteilig ist an diesem bekannten Wuchtgeschoß: sein Aufbau ist kompliziert und aufwendig nach Fertigung und Kosten; die vorgeformten Streuprojektile beeinträchtigen die Dichte des Zwischenkörpers (werden Kugeln verwendet, bleiben die Zwickelzwischenräume weitgehend ungenutzt); die Sprengladung beeinträchtigt die Dichte des Zwischenkörpers per se und Bedarf zudem eines Zünders, der sowohl den Aufbau kompliziert wie auch seinerseits zusätzlich die Dichte beeinträchtigt; die vorgeformten Streuprojektile führen zu einer schlechten Energiebilanz des bekannten Wuchtgeschosses im Ziel und schränken die Anpassung an eine jeweilige zielseitige Gegebenheit ein.

Aus der US-A-4,075,946 ist ein weiteres leitwerkstabilisiertes Pfeilgeschoß bekannt, das außer einer nicht zielwirksamen aerodynamischen Spitze aus einem den Durchschlagkörper aufweisenden Mantel aus Stahl und einem innerhalb des Mantels angeordneten Kern aus einem Material hoher Dichte besteht. Demgemäß weist der Mantel eine erheblich geringere Dichte als der Kern auf, so daß auch dieses Geschoß eine schlechte Energiebilanz aufweist. Außerdem ist dieses Geschoß nur zum Durchdringen einlagiger Panzerungen verhältnismäßig geringer Dicke geeignet, da es keine Mittel aufweist, die das hintere Hauptteil, insbesondere beim Auftreffen auf geneigte Panzerungen, in seiner Schußrichtung halten können. Schließlich ist auch hier ein komplizierter Aufbau und damit eine aufwendige Fertigung für das Geschoß gegeben.

Aus EP-A-2 51 375 ist ein Panzerbrechgeschoß geringer Länge bekannt, das infolge des Abschusses aus einem mit Zügen versehenen Rohr durch Kreiselwirkung stabilisiert wird. Es handelt sich um ein Geschoß mittleren Kalibers zur Flugzeugbekämpfung. Beim Aufprall des Geschosses auf leichte Aluminiumplatten soll sich entweder das ganze Geschoß oder wenigstens die Geschoßspitze und das mittlere Hauptteil in eine Wolke von Tochtergeschossen vermischt mit Teilen der Aluminiumpanzerung auflösen. Ein solches Geschoß ist für eine Stahlpanzerung insbesondere aus mehrlagigen Panzerplatten nicht geeignet.

Aus US-A 2,393,646 ist ein Herstellungsverfahren für Geschoßkerne kleinen oder mittleren Kalibers bekannt mit dem Ziel, einen homogenen Geschoßkörper zu bilden. Dabei sollen die einzelnen Teile des Geschoßkörpers sich hinsichtlich Härte und Zähigkeit des Materiales voneinander unterscheiden. Ein Hinweis darauf, das mittlere Teil spröde zu gestalten, um dadurch ein Zerbrechen des hinteren Hauptteiles eines Geschosses zu verhindern, ist dort nicht vorgesehen.

Der Erfindung liegt daher die Aufgabe zugrunde, ein leitwerkstabilisiertes Pfeilgeschoß der eingangs genannten Art dahingehend zu verbessern, daß es einerseits im Aufbau einfacher und bei der Fertigung weniger aufwendig ist, und daß es infolge höchstmöglicher Dichte eine gute Energiebilanz im Ziel aufweist und sich durch Anpassung an zielseitige Gegebenheiten insbesondere dadurch auszeichnet, daß es nach dem Eindrin- ^{g}en in eine Panzerung insbesondere beim Schrägauftreffen auf die Panzerung nicht aus seiner Flugbahn abgelenkt wird und auch nicht zerbricht.

Die zur Lösung der gestellten Aufgabe wesentlichen Merkmale der Erfindung sind in Anspruch 1 genannt, die Unteransprüche nennen Ausführungsarten der Erfindung.

In der nachfolgenden Beschreibung ist das hintere Teil, das zugleich Hauptteil ist, durchweg als Hauptkörper, das Mittelteil als Zwischenkörper und das Spitzenteil als Spitzenkörper bezeichnet.

Vorteilhafterweise führt das Wuchtgeschoß nach der Erfindung zu einem Splitterstreukegel mit einem größeren Spitzenwinkel. Zudem wird ein erheblicher Teil der Auftreffenergie in Wärme umgesetzt, die weitestgehend auf die sich aus dem Werkstoff des Zwischenkörpers bildenden Partikeln übergehen und so zu einer zusätzlichen Brandwirkung der Partikeln führen kann. Es bildet sich eine dichte Wolke aus zahlreichen Partikeln günstiger Größenverteilng und daraus resultiert im Mehrfachziel keinerlei Störung des Hauptkörpers.

Die Erfindung wird nachstehend anhand zweier in der Zeichnung im wesentlichen schematisch dargestellter bevorzugter Ausführungsbeispiele näher erläutert.

Es zeigen, jeweils im längsaxialen Schnitt:
Figur 1 ein erstes Ausführungsbeispiel nach der Erfindung und
Figur 2 ein zweites Ausführungsbeispiel nach der Erfindung.

Nach Figur 1 besteht ein nicht näher bezeichnetes Geschoß aus einem Hauptkörper 10, einem Zwischenkörper 12 und einem Spitzenkörper 14. Der Hauptkörper 10 ist in einem ebenen Stumpfstoßbereich 16 mit dem Zwischenkörper 12, beispielsweise durch Hartlöten oder Diffussionssintern verbunden. Eine entsprechende Verbindung zwischen dem Zwischenkörper 12 und dem Spitzenkörper 14 besteht in einem ebenen Stumpfstoßbereich 18. Heckkseitig ist der Hauptkörper 10 mit einem Stabilisierungsflügel 20 aufweisenden Leitwerk versehen. Der Hauptkörper 10 und der Spitzenkörper 14 sind aus einem zähen Werkstoff gefertigt, dessen hohe Dichte durch einen großen Anteil an Wolfram oder abgereichertem Uran erzielt wird. Der Zwischenkörper 12 besteht vorzugsweise aus einer spröden Sinterlegierung mit großem Wolframanteil und einem gegeringstmöglichen Anteil einer Bindemittelphase. Bei der Verwendung von abgereichertem Uran zum Erzielen der angestrebten hohen Dichte werden Sinterkörper aus Uranpulver mit einer geringstmöglichen Menge eines Metalls oder einer Metallegierung getränkt, dessen oder deren Schmelztemperatur unterhalb derjenigen des Urans liegt. Sowohl bei Wolfram wie auch bei Uran kann durch Tränkung mit der betreffenden Bindemittelphase in vorgebbarer radialer Erstreckung im Umfangsbereich bei ausreichender Festigkeit des Zwischenkörpers 12 vorteilhafterweise eine besonders hohe Sprödigkeit in dem nicht getränkten Bereich verwirklicht werden.

Das Ausführungsbeispiel nach Fig. 2 unterscheidet sich von demjenigen nach Fig. 1 nur durch eine andere Gestaltung eines Zwischenkörpers 12' und eines Spitzenkörpers 14', die wiederum in einem ebenen Stumpfstoßbereich 18' in der bereits erwähnten Weise miteinander verbunden sind.

Beim zielseitigen Auftreffen des Geschosses nach der Erfindung weiten die sich aus dem Zwischenkörper 12;12' bildenden Partikeln den Schußkanal auf und erzielen hinter einer ersten Zielplatte einen starken Blast-Effekt. Bei Beschüssen wurde beobachtet, daß die sich aus dem Werkstoff des Zwischenkörpers 12;12' bildenden Partikeln wirkungsvoller sind als vorgeformte Streuprojektile. Die Wirkung wird dadurch erhöht, daß beim zielseitigen Auftreffstoß entstehende Wärme weitgehend auf die Partikeln übergeht, so daß ihnen eine zusätzliche Brandwirkung innevohnt. Die Brandwirkung ist besonders hoch bei Verwendung des an sich bereits pyrophoren Urans. Ein weiterer Vorteil ergibt sich aus der nur geringen Größe der Partikeln aus dem Werkstoff des Zwischenkörpers 12;12': sie bilden für den weiter in das Ziel eindringenden Hauptkörper 10 bei Mehrfachpanzerung kein störendes oder ablenkendes Hindernis. Beim Ausführungsbeispiel nach Fig. 2 ergibt sich aus dem vergleichsweise geringeren Durchmesser des ebenen Stumpfstoßbereichs 18' vorteilhafterweise die Möglichkeit, daß sich ein umfangsseitiger Bereich des Zwischenkörpers 12' an dem Stoßbereich 18' in Schußrichtung bereits nach vorn bedwegt, so daß die den Schußkanal aufweitende Wirkung der Werkstoffpartikeln verstärkt wird. Insgesamt ergibt sich bei einem Geschoß nach der Erfindung eine besonders günstige Energiebilanz im Ziel. Dabei wird, im Gegensatz zu vorgeformten Streuprojektilen, vorteilhafterweise eine bessere Anpassung an zielseitige Gegebenheiten, beispielsweise Zielgestaltung und Auftreffwinkel erreicht.

Beim Einsatz gegen mehrlagig gepanzerte Ziele mit Keramikund/oder Glasmoduln wird durch die Partikeln aus dem Zwischenkörper 12;12' ein großes Einschußloch in die Umhüllung der Moduln gerissen. Durch dieses können die Glas-und/oder Keramikbrushstücke entweichen und vermindern damit wesentlich die Hinderniseigenschaften der Moduln für den nachfolgenden Hauptkörper 10.

Ein weiterer besonderer Vorteil resultiert aus der Einfachheit des Geschoßaufbaues die sich in einer kostengünstigen Fertigung niederschlägt.

## Patentansprüche

1. Leitwerkstabilisiertes Pfeilgeschoß, bestehend aus hintereinander angeordneten Teilen (10, 12, 14, 14') mit einem hinteren Teil aus zähem Stoff hoher Dichte, einem Mittelteil (12, 12') und einem vorderen Spitzenteil (14,14'), das ebenfalls aus zähen Werkstoff hoher Dichte besteht, wobei die Länge des hinteren Geschoßteiles derart um einen vielfachen Faktor größer ist als sein Durchmesser, daß das hintere Geschoßteil das Hauptteil (10) ist, welches sich bis in das Stabilisierungsleitwerk (20) hinein erstreckt, dadurch gekennzeichnet, daß das Mittelteil (12, 12') einteilig ist und ein spröder, aus derart feinem Pulver gebildeter Sinterkörper mit größtmöglichem Anteil von Wolfram und/oder angereichertem Uran und geringstmöglichem Anteil eines metallischen Bindemittels ist, daß das Mittelteil nach Aufprall des Geschosses auf das Ziel in eine dichte Wolke aus Partikeln geringer Größe zerlegbar ist, die den Schußkanal aufweiten und ein Ablenken des Hauptteiles aus der Flugbahn verhindern, sowie daß die drei Teile (10, 12, 14) an ebenen Stumpfstoßbereichen so miteinander verbunden sind, daß nach Zerlegung des Mittelteils das Hauptteil eine senkrecht zur Geschoßachse stehende Vorderfläche aufweist.

2. Geschoß nach Anspruch 1, dadurch gekennzeichnet, daß die Länge des Mittelteils (12, 12') näherungsweise um einen Faktor 1,5 größer ist als sein größter Durchmesser.

3. Geschoß nach Anspruch 1 oder 2, dadurch gekennzeichnet, daß der vordere Stumpfstoßbereich (18') einen kleineren Durchmesser aufweist als der hintere Stumpfstoßbereich (16).

4. Geschoß nach einem der Ansprüche 1 bis 3, gekennzeichnet durch Hartlötverbindungen in den Stumpfstoßbereichen (16, 18, 18').

5. Geschoß nach einem der Ansprüche 1 bis 4, dadurch gekennzeichnet, daß die Teile (10, 12, 12', 14, 14') durch Diffussionssintern miteinander verbunden sind.

## Revendications

1. Projectile en flèche à empennage stabilisateur, comprenant des parties (10, 12, 14, 14') placées les unes derrières les autres, avec une partie postérieure en matière tenace de forte densité, une partie centrale (12, 12') et une partie d'ogive antérieure (14, 14') qui est également constituée par une matière tenace de forte densité, la longueur de la partie postérieure du projectile étant plusieurs fois supérieure à son diamètre, la partie postérieure du projectile étant la partie principale (10) qui s'étend jusqu'à l'intérieur de l'empennage stabilisateur (20), caractérisé en ce que la partie centrale (12, 12') est réalisée d'un seul tenant et est un corps fritté cassant constitué par une poudre tellement fine, comportant la plus grande proportion possible de tungstène et/ou d'uranium enrichi et la plus petite proportion possible d'un liant métallique, que la partie centrale peut, après l' impact du projectile sur la cible, se décomposer en un nuage dense de particules de petite taille qui élargissent le canai de tir et empêchent la partie principale de dévier de la trajectoire, et en ce que les trois parties (10, 12, 14) sont reliées entre elles sur des zones de jonction planes de telle façon qu'après la destruction de la partie centrale, la partie principale présente une surface antérieure perpendiculaire à l'axe du projectile.

2. Projectile selon la revendication 1, caractérisé en ce que la longueur de la partie centrale (12, 12') est approximativement égale à 1,5 fois son plus grand diamètre.

3. Projectile selon l'une quelconque des revendications 1 et 2, caractérisé en ce que la zone de jonction antérieure (18') présente un plus petit diamètre que la zone de jonction postérieure (16).

4. Projectile selon l'un quelconque des revendications 1 à 3, caractérisé par des assemblages par brasage dans les zones de jonction (16, 18, 18').

5. Projectile selon l'une des revendications 1 à 4, caractérisé en ce que les parties (10, 12, 12', 14, 14') sont réunies entre elles par frittage à diffusion.

## Claims

1. A columnar projectile stabilised by a tail unit and comprising parts (10, 12, 14, 14') arranged in succession to one another with a rear part of tough material of high density, a middle part (12, 12') and a front point part (14, 14') which also comprise tough material of high density, the length of the rear part of the projectile being greater than its diameter by a multiple factor in such a way that the rear part of the projectile constitutes the main part (10) which extends into the tail unit (20), characterised by the fact that the middle part (12, 12') is made in one piece and comprises a brittle sintered body which has the maximum possible proportion of tungsten and/or enriched uranium and the minimum possible proportion of a metallic binding agent and which is formed from such fine powder that the middle part, after the impact of the projectile on the target, is decomposable into a dense cloud of small-size particles which open up the penetration channel and prevent the main part from being deflected from the flight path, the three parts (10, 12, 14) being interconnected in butt joint zones in such a manner that after the disintegration of the middle part the main part has a front surface perpendicular to the axis of the projectile.

2. Projectile in accordance with Claim 1, characterised by the fact that the length of the middle part (12, 12') is greater than the maximum diameter thereof by a factor of approximately 1.5.

3. Projectile in accordance with Claim 1 or 2, characterised by the fact that the front butt joint zone (18') has a smaller diameter than the rear butt joint zone (16).

4. Projectile in accordance with one of Claims 1 to 3, characterised by hard soldered connections in the butt joint zones (16, 18, 18').

5. Projectile in accordance with one of Claims 1 to 4, characterised by the fact that the parts (10, 12, 12', 14, 14') are interconnected by diffusion sintering.
